# EUROPÄISCHE PATENTSCHRIFT

(11) **EP 3 429 868 B1**
(45) Veröffentlichungstag und Bekanntmachung des Hinweises auf die Patenterteilung: **18.09.2019**
(21) Anmeldenummer: 17710704.2
(22) Anmeldetag: 09.03.2017
(51) Int. Cl.: B42D 25/351

(54) **AUTHENTIFIKATIONSDOKUMENT UND DOKUMENTENLESEGERÄT ZUM AUTHENTIFIZIEREN EINER PERSON**
AUTHENTICATION DOCUMENT AND DOCUMENT READING DEVICE FOR AUTHENTICATING A PERSON
DOCUMENT D'AUTHENTIFICATION ET APPAREIL DE LECTURE DE DOCUMENT POUR AUTHENTIFIER UNE PERSONNE

(30) Priorität: 16.03.2016 DE 102016104857
(43) Veröffentlichungstag der Anmeldung: 23.01.2019
(73) Patentinhaber: Bundesdruckerei GmbH, 10969 Berlin (DE)
(72) Erfinder: WOLF, Andreas, 13158 Berlin (DE)
(74) Vertreter: Patentship Patentanwaltsgesellschaft mbH
(86) Internationale Anmeldenummer: PCT/EP2017/055514
(87) Internationale Veröffentlichungsnummer: WO 2017/157751

(56) Entgegenhaltungen:
- EP-A1- 1 074 949
- DE-A1-102010 028 444
- DE-A1-102013 203 669
- GB-A- 2 185 937
- US-A- 5 180 901

## Beschreibung

Die vorliegende Erfindung betrifft ein Authentifikationsdokument und ein Dokumentenlesegerät zum Authentifizieren einer Person.

Die Patentschrift US 5,180,901 offenbart eine Karte nach dem Oberbegriff des Anspruchs 1, mit einem integrierten Schaltkreis.

Die Offenlegungsschrift GB 2 185 937 A offenbart eine Kreditkarte umfassend einen Fingerabdrucksensor.

Die Offenlegungsschrift EP 1 074 949 A1 offenbart eine integrierte Leiterplatte mit der Möglichkeit, Fingerabdrücke zu verifizieren.

Die Offenlegungsschrift DE 10 2010 028 444 A1 offenbart ein Dokument mit einem Chip und einer Antenne zur induktiven Einkopplung von Energie.

Die Offenlegungsschrift DE 10 2013 203 669 A1 offenbart ein Dokument nach dem Oberbegriff des Anspruchs 13, mit einem Buchdeckel.

Ein Authentifikationsdokument, beispielsweise ein Identifikationsdokument wie eine ID-Karte oder eine Smartcard, ist häufig einer Person zugeordnet und kann zum Authentifizieren der Person verwendet werden. Beispielsweise ist in dem Authentifikationsdokument ein biometrisches Referenzmerkmal der Person gespeichert, welches mittels einer Authentifikationsvorrichtung mit einem biometrischen Merkmal der Person verglichen wird.

Alternativ kann das Authentifikationsdokument selbst eine Sensoranordnung zum Aufnehmen eines biometrischen Merkmals der Person aufweisen. Bei solchen Sensor-on-Card- oder System-on-Card-Lösungen sind meist alle Sensorkomponenten, die für die biometrische Datenerhebung benötigt werden, in dem Authentifkationsdokument integriert. Bei einem Authentifkationsdokument mit integriertem Fingerabdruckscanner ist beispielsweise eine Lichtquelle und ein kapazitiver Halbleitersensor in das Authentifkationsdokument aufgenommen. Beispielsweise ist ein solches Authentifkationsdokument gemäß dem Standard ISO 7810 ID-T ausgebildet. Dieser Standard kann jedoch als unkomfortabel empfunden werden und die Ergonomie des Authentifikationsdokuments einschränken.

Die geometrischen Abmessungen eines solchen Authentifkationsdokuments mit integrierter Sensoranordnung zu verringern, insbesondere eine Dicke des Authentifkationsdokuments zu verringern, ist aufgrund des Platzbedarfs der Sensorkomponeten jedoch schwierig. Ferner können einzelne Sensorkompenten in einem dünneren Authentifkationsdokument leicht durch mechanisches Verbiegen des Authentifkationsdokuments beschädigt werden.

Es ist daher die Aufgabe der vorliegenden Erfindung, ein effizientes Konzept für ein Authentifikationsdokument mit einem biometrischen Sensor zum Authentifizieren einer Person zu schaffen.

Diese Aufgabe wird durch Gegenstände mit den Merkmalen nach den unabhängigen Ansprüchen gelöst. Vorteilhafte Ausführungsformen der Erfindung sind Gegenstand der Figuren, der Beschreibung und der abhängigen Ansprüche.

Gemäß einem ersten Aspekt betrifft die Erfindung ein Authentifikationsdokument zum Authentifizieren einer Person, mit einem Kartenkörper, welcher ein lichttransparentes Fenster aufweist, wobei ein Oberflächenbereich des lichttransparenten Fensters eine Auflage für einen Hautbereich der Person bildet, wobei das lichttransparente Fenster für eine Bildaufnahme des Hautbereichs mit Beleuchtungslicht durchleuchtbar ist, und wobei das lichttransparente Fenster einen Bilddetektor für die Bildaufnahme des Hautbereichs aufweist. Dadurch wird der Vorteil erreicht, dass ein Authentifikationsdokument geschaffen werden kann, welches reduzierte geometrische Abmessungen, insbesondere eine geringe Dicke, aufweist und kostengünstig hergestellt werden kann. Aufgrund des lichttransparenten Fensters und der Anordnung des Bilddetektors in dem Fenster kann auf eine Beleuchtungseinrichtung in dem Authentifikationsdokument verzichtet werden. Zur Beleuchtung des auf der Auflage aufliegenden Hautbereichs kann stattdessen eine externe Lichtquelle verwendet werden, welche das lichttransparente Fenster beispielsweise rückseitig beleuchtet und durchleuchtet. Hierdurch kann zusätzlich ein Energieverbrauch des Authentifikationsdokuments reduziert werden.

Das Authentifikationsdokument kann eine ID-Karte oder eine Smartcard, sein. Das Authentifikationsdokument kann ferner eines der folgenden Identifikationsdokumente sein: Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Authentifikationsdokument kann ferner einen elektronisch auslesbaren Schaltkreis, beispielsweise einen RFID-Chip umfassen. Das Authentifikationsdokument kann ein- oder mehrlagig bzw. papier- und/oder kunststoffbasiert sein. Das Authentifikationsdokument kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Der Hautbereich der Person kann einem Finger der Person zugeordnet sein. Beispielsweise ist der Hautbereich ein Abschnitt einer Fingerbeere des Fingers der Person.

Gemäß einer Ausführungsform ist der Bilddetektor in dem lichttransparenten Fenster angeordnet, insbesondere eingebettet. Dadurch wird der Vorteil erreicht, dass eine besonders effiziente und detaillierte Bildaufnahme des Hautbereichs erfolgen kann.

Gemäß einer Ausführungsform weist der Bilddetektor eine Mehrzahl von Lichtsensoren, insbesondere Fotodioden, oder eine Fotodioden-Schicht oder eine Transistorschicht auf. Dadurch wird der Vorteil erreicht, dass der Bilddetektor besonders kompakte geometrische Abmessungen aufweisen kann. Der Bilddetektor bzw. die Lichtsensoren können teiltransparent sein. Die Transistorschicht kann eine TFT-Schicht sein. Der Bilddetektor kann ferner eine Auflösung von zumindest 500 dpi aufweisen.

Gemäß einer Ausführungsform ist der Bilddetektor ausgebildet, die Bildaufnahme bei Durchleuchten des lichttransparenten Fensters aufzunehmen. Dadurch wird der Vorteil erreicht, dass eine Bildaufnahme eines beleuchteten Hautbereichs effizient aufgenommen werden kann. Der Bilddetektor kann ferner ausgebildet sein, an und/oder in dem Hautbereich reflektiertes, gebrochenes und/oder gestreutes Beleuchtungslicht zu erfassen.

Gemäß einer Ausführungsform weist der Kartenkörper einen Durchbruch auf, wobei das lichttransparente Fenster in dem Durchbruch des Kartenkörpers angeordnet ist, oder wobei der Kartenkörper im Bereich des lichttransparenten Fensters lichttransparent ist. Dadurch wird der Vorteil erreicht, dass das lichttransparente Fenster zur Beleuchtung des aufliegenden Hautbereichs rückseitig durchleuchtet werden kann. Das lichttransparente Fenster kann dabei den Durchbruch abschließen, um ein Ansammeln von Schmutz oder Staub zu vermeiden.

Gemäß einer Ausführungsform ist das lichttransparente Fenster aus einem transparenten Kunststoff, insbesondere Polycarbonat, aus einer transparenten Lackschicht oder aus Glas gebildet. Dadurch wird der Vorteil erreicht, dass die Auflage besonders kostengünstig hergestellt werden kann, und/oder eine hohe mechanische Flexibilität aufweisen kann.

Gemäß einer Ausführungsform weist das Beleuchtungslicht einen Wellenlängenbereich, insbesondere einen Infrarot-Wellenlängenbereich, einen Ultraviolett-Wellenlängenbereich oder einen Weißlicht-Wellenlängenbereich, auf, wobei das lichttransparente Fenster in dem Wellenlängenbereich lichttransparent ist. Dadurch wird der Vorteil erreicht, dass eine besonders effiziente Bildaufnahme des Hautbereichs erfolgen kann. Bei einer Beleuchtung des Hautbereichs mit Beleuchtungslicht mit unterschiedlichen Wellenlängenbereichen können je nach Wellenlängenbereich unterschiedliche Merkmale des Hautbereichs oder einer unter dem Hautbereich liegenden Venenschicht in der Bildaufnahme sichtbar gemacht werden.

Gemäß einer Ausführungsform umfasst oder formt der Oberflächenbereich des lichttransparenten Fensters eine Linse, oder ist zwischen dem Bilddetektor und dem Oberflächenbereich eine Linsenschicht angeordnet, oder ist der Bilddetektor durch eine Linsenschicht bedeckt. Dadurch wird der Vorteil erreicht, dass eine besonders effiziente Bildaufnahme des Hautbereichs erfolgen kann.

Die Linsenschicht kann eine Vielzahl von Sammellinsen umfassen, welche über dem Bilddetektor angeordnet sind. Ist der Bilddetektor als Array von Fotodioden ausgebildet, so kann über jeder Fotodiode des Arrays eine Linse der Linsenanordnung angeordnet sein.

Gemäß einer Ausführungsform umfasst das Authentifikationsdokument eine Kommunikationsschnittstelle, wobei die Kommunikationsschnittstelle ausgebildet ist, die Bildaufnahme des Hautbereichs oder einen Bildabschnitt der Bildaufnahme des Hautbereichs auszusenden. Dadurch wird der Vorteil erreicht, dass eine Authentifizierung der Person auf der Basis der Bildaufnahme effizient außerhalb des Authentifikationsdokuments erfolgen kann. Die Kommunikationsschnittstelle kann eine Antenne umfassen, welche entlang einem Umfang des Kartenkörpers verläuft.

Gemäß einer Ausführungsform umfasst das Authentifikationsdokument einen Prozessor, wobei der Prozessor ausgebildet ist, in der Bildaufnahme des Hautbereichs ein biometrisches Merkmal der Person, insbesondere einen Verlauf von Papillarleisten von Fingerbeeren oder einen Venenverlauf von Fingervenen der Person, zu erfassen. Dadurch wird der Vorteil erreicht, dass die Person effizient authentifiziert werden kann. Der Prozessor kann ferner ausgebildet sein, in der Bildaufnahme des Hautbereichs Minutien zu erfassen.

Gemäß einer Ausführungsform ist die Kommunikationsschnittstelle ausgebildet, ein Beleuchtungslichtsignal zu empfangen, wobei das Beleuchtungslichtsignal den Wellenlängenbereich des Beleuchtungslichts angibt, wobei die Kommunikationsschnittstelle ausgebildet ist, den Prozessor zum Erfassen des biometrischen Merkmals mit dem Beleuchtungslichtsignal anzusteuern. Dadurch wird der Vorteil erreicht, dass das biometrische Merkmal effizient erfasst werden kann.

Gemäß einer Ausführungsform umfasst das Authentifikationsdokument einen Speicher, in welchem Referenzmerkmale gespeichert sind, wobei der Prozessor ausgebildet ist, das erfasste biometrische Merkmal mit den im Speicher gespeicherten Referenzmerkmalen zu vergleichen, um die Person zu authentifizieren. Dadurch wird der Vorteil erreicht, dass eine effiziente Authentifizierung der Person erfolgen kann. Die Referenzmerkmale können der Person oder Referenzpersonen zugeordnet sein, so dass die Person eindeutig authentifiziert werden kann.

Durch die Authentifizierung der Person wird die Person authentifiziert. Die Authentifizierung der Person kann eine Identifizierung der Person und/oder eine Verifizierung der Identität der Person umfassen.

Gemäß einer Ausführungsform umfasst das Authentifikationsdokument eine Energieversorgungsschnittstelle, zur drahtlosen, insbesondere induktiven, Versorgung des Bilddetektors mit elektrischer Energie. Dadurch wird der Vorteil erreicht, dass der Bilddetektor effizient mit Energie versorgt werden kann. Die Energieversorgungsschnittstelle kann ferner ausgebildet sein, die weiteren Komponenten des Authentifikationsdokuments, insbesondere den Prozessor, die Kommunikationsschnittstelle und den Speicher, mit elektrischer Energie zu versorgen.

Die Energieversorgungsschnittstelle und/oder die Kommunikationsschnittstelle können als RFID-Chip ausgebildet sein.

Gemäß einer Ausführungsform umfasst das Authentifikationsdokument eine Beleuchtungseinrichtung, wobei die Beleuchtungseinrichtung an einer Seitenfläche des lichttransparenten Fensters angeordnet ist, und wobei die Beleuchtungseinrichtung ausgebildet ist, den Hautbereich der Person mit Beleuchtungslicht zu beleuchten. Dadurch wird der Vorteil erreicht, dass eine effiziente Beleuchtung des Hautbereichs erfolgen kann.

Gemäß einem zweiten Aspekt betrifft die Erfindung ein Dokumentenlesegerät für ein Authentifikationsdokument, wobei das Authentifikationsdokument einen Kartenkörper mit einem lichttransparenten Fenster aufweist, wobei ein Oberflächenbereich des lichttransparenten Fensters eine Auflage für einen Hautbereich der Person bildet, wobei das lichttransparente Fenster für eine Bildaufnahme des Hautbereichs mit Beleuchtungslicht durchleuchtbar ist, wobei das lichttransparente Fenster einen Bilddetektor für die Bildaufnahme des Hautbereichs aufweist, und wobei das Dokumentenlesegerät die folgenden Merkmale aufweist: eine Auflage zum Auflegen des Authentifikationsdokuments, eine Beleuchtungseinrichtung, welche ausgebildet ist, das lichttransparentes Fenster des Authentifikationsdokuments mit Beleuchtungslicht zu durchleuchten, und eine Kommunikationsschnittstelle, welche ausgebildet ist, die Bildaufnahme eines Hautbereichs der Person von dem Authentifikationsdokument zu empfangen. Dadurch wird der Vorteil erreicht, dass die Person effizient authentifiziert werden kann. Das Authentifikationsdokument kann dabei ein Authentifikationsdokument nach dem ersten Aspekt der Erfindung sein.

Das Dokumentenlesegerät kann ein Element eines Computers, eines Laptops, eines Mobiltelefons oder eines Smartphones sein. Ferner kann das Dokumentenlesegerät ein Element eines Zugriffskontrollsystems oder eines Zugangskontrollsystems sein.

Die Beleuchtungseinrichtung kann eine Anzahl von LEDs oder Laserdioden, oder eine Leuchtfolie zum Erzeugen des Beleuchtungslichts umfassen. Die Beleuchtungseinrichtung kann das Beleuchtungslicht in einem vorbestimmten Wellenlängenbereich, insbesondere einem Infrarot-, UV- oder Weißlichtwellenlängenbereich ausstrahlen.

Die Kommunikationsschnittstelle des Dokumentenlesegeräts kann die Bildaufnahme des Hautbereichs der Person über eine Kommunikationsverbindung mit der Kommunikationsschnittstelle des Authentifikationsdokuments empfangen.

Gemäß einer Ausführungsform weist das Dokumentenlesegerät einen Prozessor auf, wobei der Prozessor ausgebildet ist, in der empfangenen Bildaufnahme des Hautbereichs ein biometrisches Merkmal der Person, insbesondere einen Verlauf von Papillarleisten der Fingerbeeren oder einen Venenverlauf von Fingervenen der Person, zu erfassen. Dadurch wird der Vorteil erreicht, dass die Person effizient authentifiziert werden kann.

Gemäß einer Ausführungsform umfasst das Dokumentenlesegerät einen Speicher, in welchem Referenzmerkmale gespeichert sind, wobei der Prozessor ausgebildet ist, das erfasste biometrische Merkmal der Person mit den im Speicher gespeicherten Referenzmerkmalen zu vergleichen, um die Person zu authentifizieren. Dadurch wird der Vorteil erreicht, dass die Person effizient authentifiziert werden kann. Der Speicher kann ein lokaler Speicher, insbesondere ein Flash-Speicher, in dem Dokumentenlesegerät sein. Der Speicher kann ferner ein externer Speicher, insbesondere ein Netzwerkspeicher oder ein Speicher auf einem Server, sein, mit welchem das Dokumentenlesegerät kommunikationstechnisch über ein Kommunikationsnetzwerk verbunden ist.

Gemäß einer Ausführungsform umfasst das Dokumentenlesegerät eine Bildkamera, wobei die Bildkamera ausgebildet ist, eine Bildaufnahme eines Merkmals des Authentifikationsdokuments aufzunehmen, und umfasst das Dokumentenlesegerät ferner eine Dokumentenauthentifizierungseinrichtung, welche ausgebildet ist, das Authentifikationsdokument auf der Basis der Bildaufnahme des Merkmals zu authentifizieren. Dadurch wird der Vorteil erreicht, dass das Authentifikationsdokument effizient von dem Dokumentenlesegerät authentifiziert werden kann.

Der Prozessor des Dokumentenlesegeräts kann die Dokumentenauthentifizierungseinrichtung umfassen, insbesondere können der Prozessor und die Dokumentenauthentifizierungseinrichtung gleich sein. Ferner kann die Dokumentenauthentifizierungseinrichtung einen weiteren Prozessor umfassen.

Gemäß einer Ausführungsform ist die Bildkamera ausgebildet, eine Bildaufnahme des beleuchteten Hautbereichs durch das lichttransparente Fenster aufzunehmen, wobei der Prozessor ausgebildet ist, die Person auf der Basis der Bildaufnahme der Bildkamera zu authentifizieren.

Gemäß einer Ausführungsform ist die Kommunikationsschnittstelle ausgebildet, ein Beleuchtungslichtsignal auszusenden, wobei das Beleuchtungslichtsignal einen Wellenlängenbereich des Beleuchtungslichts angibt.

Gemäß einer Ausführungsform umfasst das Dokumentenlesegerät eine Energieversorgungsschnittstelle, welche ausgebildet ist, eine drahtlose, insbesondere induktive, elektrische Verbindung mit einer Energieversorgungsschnittstelle des Authentifikationsdokuments herzustellen, um einen Bilddetektor des Authentifikationsdokuments mit elektrischer Energie zu versorgen. Dadurch wird der Vorteil erreicht, dass das Authentifikationsdokuments effizient mit elektrischer Energie versorgt werden kann.

Die Erfindung kann in Software und/oder Hardware realisiert werden.

Weitere Ausführungsformen der vorliegenden Erfindung werden Bezug nehmend auf die beigefügten Zeichnungen beschrieben. Es zeigen:
- Fig. 1a: eine schematische Darstellung eines Authentifikationsdokuments;
- Fig. 1b: eine schematische Darstellung eines Authentifikationsdokuments;
- Fig. 2: eine schematische Darstellung eines Dokumentenlesegeräts; und
- Fig. 3: schematische Darstellungen eines Authentifikationsdokuments und eines Dokumentenlesegeräts.

Fig. 1a zeigt eine schematische Darstellung eines Authentifikationsdokuments 100 zum Authentifizieren einer Person gemäß einer Ausführungsform.

Das Authentifikationsdokument 100 umfasst einen Kartenkörper 101, welcher ein lichttransparentes Fenster 103 aufweist, wobei ein Oberflächenbereich des lichttransparenten Fensters 103 eine Auflage 105 für einen Hautbereich der Person bildet, wobei das lichttransparente Fenster 103 für eine Bildaufnahme des Hautbereichs mit Beleuchtungslicht durchleuchtbar ist, und wobei das lichttransparente Fenster 103 einen Bilddetektor 107 für die Bildaufnahme des Hautbereichs aufweist.

Das Authentifikationsdokument 100 kann eine ID-Karte oder eine Smartcard, sein. Das Authentifikationsdokument 100 kann ferner eines der folgenden Authentifikationsdokumente sein: Identitätsdokument, wie Personalausweis, Reisepass, Zugangskontrollausweis, Berechtigungsausweis, Unternehmensausweis, Steuerzeichen oder Ticket, Geburtsurkunde, Führerschein oder Kraftfahrzeugausweis, Zahlungsmittel, beispielsweise eine Bankkarte oder Kreditkarte. Das Authentifikationsdokument 100 kann ferner einen elektronisch auslesbaren Schaltkreis, beispielsweise einen RFID-Chip umfassen. Das Authentifikationsdokument 100 kann ein- oder mehrlagig bzw. papier- und/oder kunststoffbasiert sein. Das Authentifikationsdokument 100 kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen.

Der Hautbereich der Person kann einem Finger der Person zugeordnet sein. Beispielsweise ist der Hautbereich ein Abschnitt einer Fingerbeere des Fingers der Person.

Das Authentifikationsdokument 100 in Fig. 1a umfasst ferner eine Kommunikationsschnittstelle 109, welche ausgebildet ist, die Bildaufnahme des Hautbereichs oder einen Bildabschnitt der Bildaufnahme des Hautbereichs auszusenden, um eine Authentifizierung der Person auf der Basis der Bildaufnahme des Hautbereichs zu ermöglichen.

Der Bilddetektor 107 kann in dem lichttransparenten Fenster 103 angeordnet sein bzw. in das lichttransparente Fenster 103 eingebettet sein. Der Bilddetektor 107 kann dabei eine Mehrzahl von Lichtsensoren, insbesondere Fotodioden, oder eine Fotodioden-Schicht oder eine Transistorschicht aufweisen. Der Bilddetektor 107 bzw. die Lichtsensoren können transparent oder teiltransparent ausgebildet sein. Die Transistorschicht kann eine TFT-Schicht sein, welche ein Array aus organischen Fotodioden umfasst. Das Array kann in dem lichttransparenten Fenster 103 in einer zum Kartenkörper 101 parallelen Ebene angeordnet sein. Der Bilddetektor 107 kann eine Auflösung von zumindest 500 dpi aufweisen.

Der Bilddetektor 107 kann ferner als Prismensensor, als Zeilendetektor, als Linsen-Array-Detektor oder als CCD-Detektor ausgebildet sein.

Der Bilddetektor 107 kann ferner ausgebildet sein, die Bildaufnahme bei Durchleuchten des lichttransparenten Fensters 103 aufzunehmen. Der Bilddetektor 107 kann ausgebildet sein, bei der Bildaufnahme an und/oder in dem Hautbereich reflektiertes, gebrochenes und/oder gestreutes Beleuchtungslicht zu erfassen.

Der Kartenkörper 101 kann einen Durchbruch aufweisen. Das lichttransparente Fenster 103 kann in dem Durchbruch angeordnet sein. Zur Beleuchtung des aufliegenden Hautbereichs kann das lichttransparente Fenster 103 rückseitig durchleuchtet werden. Das lichttransparente Fenster 103 kann dabei den Durchbruch abschließen, um ein Ansammeln von Schmutz oder Staub zu vermeiden.

Das lichttransparente Fenster 103 kann aus einem transparenten Kunststoff, insbesondere Polycarbonat, aus einer transparenten Lackschicht oder aus Glas gebildet sein. Das lichttransparente Fenster 103 kann eine hohe mechanische Flexibilität aufweisen. Idealerweise ist die mechanische Flexibilität des lichttransparenten Fensters 103 gleich der mechanischen Flexibilität des restlichen Kartenkörpers 101, so dass eine Beschädigung oder ein Herauslösen des lichttransparente Fensters 103 aus dem Kartenkörper 101 bei einem Verbiegen des Kartenkörpers 101 vermieden werden kann. Das lichttransparente Fenster 103 kann beispielsweise durch lokales Abdünnen des Kartenmaterials und anschließendem Auffüllen des entstandenen Hohlraums mit einem transparenten Kunststoff wie Polycarbonat erzeugt werden.

Das lichttransparente Fenster 103 kann mit Beleuchtungslicht unterschiedlicher Wellenlängen oder Wellenlängenbereiche durchleuchtbar sein. Beispielsweise kann das lichttransparente Fenster 103 mit Beleuchtungslicht in einem Infrarot-Wellenlängenbereich, einem Ultraviolett-Wellenlängenbereich oder einem Weißlicht-Wellenlängenbereich durchleuchtbar sein. Bei einer Beleuchtung des Hautbereichs mit Beleuchtungslicht unterschiedlicher Wellenlängenbereiche können unterschiedliche Merkmale des Hautbereichs in der Bildaufnahme sichtbar gemacht werden.

Der Bilddetektor 107 kann zur Bildaufnahme mit reflektiertem und/oder gebrochenem Beleuchtungslicht in den unterschiedlichen Wellenlängenbereichen ausgebildet sein.

Gemäß einer Ausführungsform umfasst das lichttransparente Fenster 103 einen Oberflächenbereich, welcher eine Linse umfasst oder formt. Ferner kann zwischen dem Bilddetektor 107 und dem Oberflächenbereich des lichttransparenten Fensters 103 eine Linsenschicht angeordnet sein.

Die Linse kann eine Fresnel-Linse sein. Die Linsenschicht kann den Bilddetektor 107 bedecken. Ferner kann die Linsenschicht eine Vielzahl von Sammellinsen umfassen, welche über der Sensorschicht 107 angeordnet sein können. Ist die Sensorschicht 107 als Fotodioden-Array ausgebildet, so kann über jeder Diode des Fotodioden-Array eine Linse der Linsenanordnung angeordnet sein. Die Linsenschicht kann mittels Mikro- oder Nanoprägelithografie oder Fotolithografie und anschließender naß- und/oder trockenchemischer Ätzung erzeugt werden. Beispielsweise kann die Linsenschicht direkt in einem Substrat der Sensorschicht 107, etwa einem Glas-Substrat mit einer Dünnfilmtransistorschicht, geformt werden.

Fig. 1b zeigt eine schematische Darstellung des Authentifikationsdokuments 100 gemäß einer weiteren Ausführungsform, wobei das Authentifikationsdokument 100 einen Prozessor 111, eine Antenne 115 der Kommunikationsschnittstelle 109, eine Energieversorgungsschnittstelle 113, einen Speicher 117 und eine optionale Beleuchtungseinrichtung 119 umfasst.

Die Antenne 115 kann eine Sende- und/oder Empfangsleistung der Kommunikationsschnittstelle 109 erhöhen. Die Antenne 115 kann entlang einem Umfang des Kartenkörpers 101 verlaufen und kommunikationstechnisch mit der Kommunikationsschnittstelle 109 verbunden sein.

Der Prozessor 111 kann ein Mikroprozessor sein, welcher in dem Kartenkörper 101 angeordnet ist.

Der Prozessor 111 kann ausgebildet sein in der Bildaufnahme des Hautbereichs ein biometrisches Merkmal der Person zu erfassen. Das biometrische Merkmal kann ein Verlauf von Papillarleisten von Fingerbeeren, insbesondere Minutien, oder ein Venenverlauf von Fingervenen der Person sein. Welches biometrische Merkmal von dem Prozessor 111 auf der Basis der Bildaufnahme erfasst werden kann, kann von dem Wellenlängenbereich des Beleuchtungslichts bei der Bildaufnahme abhängen. Bei einer Beleuchtung mit Weißlicht können beispielsweise Papillarleisten auf der Hautoberfläche des Hautbereichs besonders vorteilhaft abgebildet werden. Wird der Hautbereich hingegen mit Infrarotlicht beleuchtet, so kann ein Venenverlauf unter der Hautoberfläche in der Bildaufnahme besonders vorteilhaft angezeigt und von dem Prozessor 111 erfasst werden.

Gemäß einer Ausführungsform empfängt die Kommunikationsschnittstelle 109 ein Beleuchtungslichtsignal, wobei das Beleuchtungslichtsignal den Wellenlängenbereich des Beleuchtungslichts angibt. Die Kommunikationsschnittstelle 109 kann ausgebildet sein, den Prozessor 111 mit dem empfangenen Beleuchtungslichtsignal anzusteuern. Der Prozessor 111 kann ausgebildet sein, das biometrische Merkmal unter Berücksichtigung des von dem Beleuchtungslichtsignal angegebenen Wellenlängenbereichs des Beleuchtungslichts zu erfassen.

Der Speicher 117 kann ein Flash-Speicher sein. In dem Speicher 117 können Referenzmerkmale gespeichert sein. Die Referenzmerkmale können biometrische Merkmale sein, welche der Person oder Referenzpersonen zugeordnet sind.

Gemäß einer Ausführunform ist der Prozessor 111 ausgebildet, das erfasste biometrische Merkmal mit den im Speicher 117 gespeicherten Referenzmerkmalen zu vergleichen, um die Person zu authentifizieren.

Die Energieversorgungsschnittstelle 113 kann ausgebildet sein drahtlos, insbesondere induktiv, elektrische Energie zu empfangen. Die Energieversorgungsschnittstelle 113 kann mit dem Bilddetektor 107 elektrisch verbunden sein, um den Bilddetektor 107 mit elektrischer Energie zu versorgen. Die Energieversorgungsschnittstelle 113 kann ferner ausgebildet sein, die weiteren Komponenten des Authentifikationsdokuments 100, insbesondere den Prozessor 111, die Kommunikationsschnittstelle 109 und den Speicher 117, mit elektrischer Energie zu versorgen.

Der Energieversorgungsschnittstelle 113 kann Teil eines RFID-Chips des Authentifikationsdokuments 100 sein. Der RFID-Chip kann in dem Kartenkörper 101 angeordnet sein, und kann die Energieversorgungsschnittstelle 113 und/oder die Kommunikationsschnittstelle 109 umfassen. Der RFID-Chip kann ferner den Prozessor 111 umfassen.

Die Beleuchtungseinrichtung 119 kann an einer Seitenfläche des lichttransparenten Fensters 103 angeordnet sein. Die Beleuchtungseinrichtung 119 kann ausgebildet sein, den Hautbereich der Person mit Beleuchtungslicht zu beleuchten. Die Beleuchtungseinrichtung 119 kann hierzu das lichttransparente Fenster 103 durchleuchten. Die Beleuchtungseinrichtung 119 kann eine Lichtquelle, beispielsweise eine LED, umfassen. Beispielsweise kann die Beleuchtungseinrichtung 119 zur Beleuchtung des Hautbereichs immer dann eingesetzt werden, wenn keine externe Lichtquelle zum Erzeugen des Beleuchtungslichts zur Verfügung steht.

Fig. 2 zeigt eine schematische Darstellung eines Dokumentenlesegeräts 200 für das Authentifikationsdokument 100 gemäß einer Ausführungsform.

Das Dokumentenlesegerät 200 umfasst eine Auflage 201 zum Auflegen des Authentifikationsdokuments 100, eine Beleuchtungseinrichtung 203, welche ausgebildet ist, das lichttransparente Fenster 103 des Authentifikationsdokuments 100 mit Beleuchtungslicht zu durchleuchten, und eine Kommunikationsschnittstelle 205, welche ausgebildet ist, eine Bildaufnahme des Hautbereichs der Person von dem Authentifikationsdokument 100 zu empfangen.

Das Dokumentenlesegerät 200 kann ein Element eines Computers, eines Laptops, eines Mobiltelefons oder eines Smartphones sein. Ferner kann das Dokumentenlesegerät 200 ein Element eines Zugriffskontrollsystems oder eines Zugangskontrollsystems sein.

Die Beleuchtungseinrichtung 203 kann eine Anzahl von LEDs oder Laserdioden, oder eine Leuchtfolie zum Erzeugen des Beleuchtungslichts umfassen. Die Beleuchtungseinrichtung 203 kann das Beleuchtungslicht in einem vorbestimmten Wellenlängenbereich, insbesondere einem Infrarot-, UV- oder Weißlichtwellenlängenbereich ausstrahlen.

Die Kommunikationsschnittstelle 205 des Dokumentenlesegeräts 200 kann die Bildaufnahme des Hautbereichs der Person über eine Kommunikationsverbindung mit der Kommunikationsschnittstelle 109 des Authentifikationsdokuments 100 empfangen.

Das Dokumentenlesegerät 200 in Fig. 2 umfasst ferner einen Prozessor 207 und einen Speicher 209.

Der Prozessor 207 kann kommunikationstechnisch mit der Kommunikationsschnittstelle 205 verbunden sein. Der Prozessor 207 kann ausgebildet sein, in der empfangenen Bildaufnahme des Hautbereichs ein biometrisches Merkmal der Person zu erfassen. Das biometrische Merkmal kann den Verlauf von Papillarleisten der Fingerbeeren, insbesondere Minutien, oder den Venenverlauf der Fingervenen der Person, umfassen.

Der Speicher 209 kann ein lokaler Speicher, insbesondere ein Flash-Speicher, des Dokumentenlesegeräts 200 oder ein Speicher eines an das Dokumentenlesegerät 200 angeschlossenen Datenverarbeitungsgeräts, beispielsweise eines Computers oder Laptops, sein. Der Speicher 209 kann ferner ein externer Speicher, insbesondere ein Netzwerkspeicher oder ein Speicher auf einem Server, sein, mit welchem das Dokumentenlesegerät kommunikationstechnisch über ein Kommunikationsnetzwerk verbunden ist.

Das Dokumentenlesegerät 200 in Fig. 2 umfasst ferner eine Bildkamera 211.

Die Bildkamera 211 kann unterhalb der Auflage 201 angeordnet sein, und kann ausgebildet sein, bei auflegen des Authentifikationsdokuments 100 auf die Auflage 201 eine Bildaufnahme eines Merkmals des Authentifikationsdokuments 100 aufzunehmen.

Das Dokumentenlesegerät 200 kann ferner eine Dokumentenauthentifizierungseinrichtung umfassen, welche ausgebildet ist, das Authentifikationsdokument 100 auf der Basis der Bildaufnahme des Merkmals zu authentifizieren. Der Prozessor 207 des Dokumentenlesegeräts 200 kann die Dokumentenauthentifizierungseinrichtung umfassen, insbesondere können der Prozessor 207 und die Dokumentenauthentifizierungseinrichtung gleich sein. Die Dokumentenauthentifizierungseinrichtung kann gemäß einer weiteren Ausführungsform einen weiteren Prozessor umfassen.

Das Merkmal kann ein Sicherheitsmerkmal wie ein Hologramm oder ein Wasserzeichen, ein Passbild, insbesondere ein Passbild eines Besitzers des Authentifikationsdokuments, oder eine Beschriftung auf der Oberfläche des Authentifikationsdokuments 100, beispielsweise den Namen eines Besitzers des Authentifikationsdokuments 100 sein.

In einer Ausführungsform ist das Merkmal nur bei Beleuchtung des Authentifikationsdokuments 100 mit Beleuchtungslicht in einem für Menschen nicht sichtbaren UV- oder Infrarot-Wellenlängenbereich sichtbar. Die Beleuchtungseinrichtung 203 des Dokumentenlesegeräts 200 kann ausgebildet sein das Authentifikationsdokument 100 bei der Bildaufnahme des Merkmals mit Beleuchtungslicht in diesem Wellenlängenbereich zu beleuchten. Das Dokumentenlesegerät 200 umfasst gemäß einer weiteren Ausführungsform eine weitere Beleuchtungseinrichtung, welches ausgebildet ist, das Merkmal bei Auflegen des Authentifikationsdokuments 100 auf die Auflage 201 zu beleuchten.

Der Prozessor 207 und/oder die Dokumentenauthentifizierungseinrichtung können ausgebildet sein, das Merkmal mit einem im Speicher 209 gespeicherten Referenzmerkmal zu vergleichen, um das das Authentifikationsdokument 100 zu authentifizieren. In dem Speicher 209 kann ferner ein Besitzer des Authentifikationsdokuments 100 mit dem Merkmal gespeichert sein. Der Prozessor 207 und/oder die Dokumentenauthentifizierungseinrichtung können ferner ausgebildet sein, die Identität des Besitzers des Authentifikationsdokuments 100 mit einer auf der Basis der Bildaufnahme des Hautbereichs 303 erfassten Identität der Person zu vergleichen, beispielsweise um bei einem personalisierten Authentifikationsdokument 100 zu überprüfen, ob die Identität der Person mit der Identität des dem Authentifikationsdokument 100 zugeordneten Besitzers übereinstimmt.

Gemäß einer Ausführungsform ist die Bildkamera 211 ausgebildet, eine Bildaufnahme des beleuchteten Hautbereichs aufzunehmen, wobei der Prozessor 207 ausgebildet ist, die Person auf der Basis der Bildaufnahme der Bildkamera 211 zu authentifizieren. Zur Authentifizierung der Person kann somit sowohl die Bildaufnahme der Bildkamera 211 des Dokumentenlesegeräts 200, als auch die Bildaufnahme des Bilddetektors 107 des Authentifikationsdokuments 100 verwendet werden.

Fig. 3 zeigt schematische Darstellungen des Authentifikationsdokuments 100 und des Dokumentenlesegeräts 200 gemäß einer weiteren Ausführungsform. In dem Ausführungsbeispiel in Fig. 3 ist das Authentifikationsdokument 100 auf die Auflage 201 des Dokumentenlesegeräts 200 aufgelegt.

Ferner zeigt Fig. 3 einen Finger 301 der Person, wobei ein Hautbereich 303 des Fingers 301 zur Bildaufnahme auf die Auflage 105 des Authentifikationsdokuments 100 aufgelegt ist.

Die Beleuchtungseinrichtung 203 des Dokumentenlesegerätes 200 durchstrahlt in Fig. 3 das lichttransparente Fenster 103 mit dem Beleuchtungslicht 305 und beleuchtet den auf der Auflage 105 aufliegenden Hautbereich 303. Der Bilddetektor 107, welcher in dem lichttransparenten Fenster 103 des Authentifikationsdokuments 100 angeordnet ist, kann zur Bildaufnahme an dem Hautbereich 303 gestreutes und/oder reflektiertes Beleuchtungslicht 305 aufnehmen.

Gemäß einer Ausführungsform weist das Beleuchtungslicht 305 einen Wellenlängenbereich, insbesondere einen Infrarot-Wellenlängenbereich, einen Ultraviolett-Wellenlängenbereich oder einen Weißlicht-Wellenlängenbereich, auf. Das lichttransparente Fenster 103 kann in dem Wellenlängenbereich des Beleuchtungslichts 305 lichttransparent sein.

Bei einer Beleuchtung des Hautbereichs 303 mit Beleuchtungslicht 305 können je nach Wellenlängenbereich des Beleuchtungslichts 305 unterschiedliche Merkmale des Hautbereichs 303 oder einer unter dem Hautbereich 303 liegenden Venenschicht in der Bildaufnahme sichtbar gemacht werden. Bei einer Beleuchtung mit Weißlicht können beispielsweise Papillarleisten auf der Hautoberfläche des Hautbereichs 303 besonders vorteilhaft abgebildet werden. Wird der Hautbereich 303 hingegen mit Infrarotlicht beleuchtet, kann ein Venenverlauf unter der Hautoberfläche in der Bildaufnahme angezeigt und von dem Prozessor 111 erfasst werden.

Ferner können durch die Verwendung von Beleuchtungslicht 305 in einem infraroten Wellenlängenbereich Irritationen eines Benutzers des Authentifikationsdokuments 100 vermieden werden. Andererseits können durch ein Ein- und Ausschalten von Beleuchtungslicht 305 im sichtbaren Wellenlängenbereich, beispielsweise grünes oder blaues Licht, ergonomisch vorteilhafte Benutzerführungseigenschaft des Dokumentenlesegeräts 200 erreicht werden.

Gemäß einer Ausführungsform kann die Beleuchtungseinrichtung 203 des Dokumentenlesegeräts 200 ausgebildet sein, das Beleuchtungslicht 305 in mehreren beliebig kombinierbaren Wellenlägenbereichen auszustrahlen. Auf diese Art und Weise können bei Beleuchtung mit unterschieldichen Spektralbereichen unterschiedliche Reaktion des Hautbereichs 303 oder anderer Materialien erfasst und ausgewertet werden.

Gemäß einer Ausführungsform ist die Kommunikationsschnittstelle 109 des Authentifikationsdokuments 100 ausgebildet, die Bildaufnahme oder einen Bildabschnitt der Bildaufnahme an die Kommunikationsschnittstelle 205 des Dokumentenlesegerätes 200 auszusenden. Ferner kann die Kommunikationsschnittstelle 205 des Dokumentenlesegerätes 200 ausgebildet sein, das Beleuchtungslichtsignal an die Kommunikationsschnittstelle 109 des Authentifikationsdokuments 100 auszusenden. Die Kommunikation zwischen den Kommunikationsschnittstellen 109, 205 kann über eine drahtlose Kommunikationsverbindung erfolgen.

Die Kommunikationsschnittstelle 109 des Authentifikationsdokuments 100 kann ferner ausgebildet sein, ein erfasstes biometrisches Merkmal oder eine erfasste Identität der Person an die Kommunikationsschnittstelle 205 des Dokumentenlesegerätes 200 auszusenden.

Gemäß einer Ausführungsform ist die Kommunikationsschnittstelle 109 des Authentifikationsdokuments 100 ausgebildet, Daten vor dem aussenden zu verschlüsseln, insbesondere mittels eines mit der Kommunikationsschnittstelle 205 des Dokumentenlesegeräts 200 geteilten kryptographischen Schlüssels. Die Kommunikation zwischen den Kommunikationsschnittstellen 109, 205 kann verschlüsselt erfolgen.

Das Dokumentenlesegerät 200 in dem Ausführungsbeispiel in Fig. 3 umfasst ferner eine Energieversorgungsschnittstelle 307.

Die Energieversorgungsschnittstelle 307 kann ausgebildet sein, eine drahtlose, insbesondere induktive, elektrische Verbindung mit der Energieversorgungsschnittstelle 113 des Authentifikationsdokuments 100 herzustellen. Über diese elektrische Verbindung können der Bilddetektor 107 und die weiteren Komponenten des Authentifikationsdokuments 100 mit elektrischer Energie versorgt werden.

Der Prozessor 111 des Authentifikationsdokuments 100 und/oder der Prozessor 207 des Dokumentenlesegeräts 200 können ausgebildet sein, bei der Auswertung der Bildaufnahme des Hautbereichs 303 eine Presentation Attack Detection (PAD) durchzuführen. Dabei können beispielsweise Angriffe auf das System mit Artefakten wie Atrappen oder abgetrennten Fingern erkannt werden.

Die Auswertung der Bildaufnahme kann entweder auf dem Authentifikationsdokument 100 mittels des Prozessors 111 oder in dem Dokumentenlesegerät 200 mittels des Prozessors 207 erfolgen. Es sind jedoch auch hybride Lösungen möglich, bei denen ein Teil der Auswertung auf dem Authentifikationsdokument 100 und die restliche Auswertung in dem Dokumentenlesegerät 200 erfolgt.

Gemäß einer Ausführungsform ist das Authentifikationsdokument 100 gemäß dem Kartenstandard ISO 7810 ID-T, oder einem dünneren Kartenstandard wie ISO 7810 ID-1 ausgebildet. Das Authentifikationsdokument 100 kann insbesondere aufgrund des Verzichts auf eine Beleuchtungseinrichtung im Kartenkörper 101 in dem dünneren Standard ISO 7810 ID-1 realisiert werden.

Ferner können aufgrund der Auslagerung der Beleuchtungseinrichtung 203 in das Dokumentenlesegerät 200 Herstellungskosten des Authentifikationsdokuments 100 verringert werden.

### Bezugszeichenliste

- 100: Authentifikationsdokument
- 101: Karten körper
- 103: lichttransparentes Fenster
- 105: Auflage
- 107: Bilddetektor
- 109: Kommunikationsschnittstelle
- 111: Prozessor
- 113: Energieversorgungsschnittstelle
- 115: Antenne
- 117: Speicher
- 119: Beleuchtungseinrichtung

- 200: Dokumentenlesegerät
- 201: Auflage
- 203: Beleuchtungseinrichtung
- 205: Kommunikationsschnittstelle
- 207: Prozessor
- 209: Speicher
- 211: Bildkamera

- 301: Finger
- 303: Hautbereich
- 305: Beleuchtungslicht
- 307: Energieversorgungsschnittstelle

## Patentansprüche

1. Authentifikationsdokument (100) zum Authentifizieren einer Person, mit:
einem Kartenkörper (101), welcher ein lichttransparentes Fenster (103) aufweist, wobei ein Oberflächenbereich des lichttransparenten Fensters (103) eine Auflage (105) für einen Hautbereich (303) der Person bildet, **dadurch gekennzeichnet, dass** das lichttransparente Fenster (103) für eine Bildaufnahme des Hautbereichs (303) mit Beleuchtungslicht (305) durchleuchtbar ist; und
dass das lichttransparente Fenster (103) einen Bilddetektor (107) für die Bildaufnahme des Hautbereichs (303) aufweist.

2. Authentifikationsdokument (100) nach Anspruch 1, wobei der Bilddetektor (107) in dem lichttransparenten Fenster (103) angeordnet ist, insbesondere eingebettet ist.

3. Authentifikationsdokument (100) nach einem der vorstehenden Ansprüche, wobei der Bilddetektor (107) eine Mehrzahl von Lichtsensoren, insbesondere Fotodioden, oder eine Fotodioden-Schicht oder eine Transistorschicht aufweist.

4. Authentifikationsdokument (100) nach einem der vorstehenden Ansprüche, wobei der Kartenkörper (101) einen Durchbruch aufweist, und wobei das lichttransparente Fenster (103) in dem Durchbruch des Kartenkörpers (101) angeordnet ist, oder wobei der Kartenkörper (101) im Bereich des lichttransparenten Fensters (103) lichttransparent ist.

5. Authentifikationsdokument (100) nach einem der vorstehenden Ansprüche, wobei das lichttransparente Fenster (103) aus einem transparenten Kunststoff, insbesondere Polycarbonat, aus einer transparenten Lackschicht oder aus Glas gebildet ist.

6. Authentifikationsdokument (100) nach einem der vorstehenden Ansprüche, wobei das Beleuchtungslicht (305) einen Wellenlängenbereich, insbesondere einen Infrarot-Wellenlängenbereich, einen Ultraviolett-Wellenlängenbereich oder einen Weißlicht-Wellenlängenbereich, aufweist, und wobei das lichttransparente Fenster (103) in dem Wellenlängenbereich lichttransparent ist.

7. Authentifikationsdokument (100) nach einem der vorstehenden Ansprüche, wobei der Oberflächenbereich des lichttransparenten Fensters (103) eine Linse umfasst oder formt, oder wobei zwischen dem Bilddetektor (107) und dem Oberflächenbereich eine Linsenschicht angeordnet ist, oder wobei der Bilddetektor (107) durch eine Linsenschicht bedeckt ist.

8. Authentifikationsdokument (100) nach einem der vorstehenden Ansprüche, mit einer Kommunikationsschnittstelle (109), wobei die Kommunikationsschnittstelle (109) ausgebildet ist, die Bildaufnahme des Hautbereichs (303) oder einen Bildabschnitt der Bildaufnahme des Hautbereichs (303) auszusenden.

9. Authentifikationsdokument (100) nach einem der vorstehenden Ansprüche, wobei das Authentifikationsdokument (100) einen Prozessor (111) umfasst, wobei der Prozessor (111) ausgebildet ist, in der Bildaufnahme des Hautbereichs (303) ein biometrisches Merkmal der Person, insbesondere einen Verlauf von Papillarleisten von Fingerbeeren oder einen Venenverlauf von Fingervenen der Person, zu erfassen.

10. Authentifikationsdokument (100) nach Anspruch 8 und 9, wobei die Kommunikationsschnittstelle (109) ausgebildet ist, ein Beleuchtungslichtsignal zu empfangen, wobei das Beleuchtungslichtsignal den Wellenlängenbereich des Beleuchtungslichts (305) angibt, und wobei die Kommunikationsschnittstelle (109) ausgebildet ist, den Prozessor (111) zum Erfassen des biometrischen Merkmals mit dem Beleuchtungslichtsignal anzusteuern.

11. Authentifikationsdokument (100) nach Anspruch 9 oder 10, wobei das Authentifikationsdokument (100) einen Speicher (117) umfasst, in welchem Referenzmerkmale gespeichert sind, wobei der Prozessor (111) ausgebildet ist, das erfasste biometrische Merkmal mit den im Speicher (117) gespeicherten Referenzmerkmalen zu vergleichen, um die Person zu authentifizieren.

12. Authentifikationsdokument (100) nach einem der vorstehenden Ansprüche, mit einer Energieversorgungsschnittstelle (113), zur drahtlosen, insbesondere induktiven, Versorgung des Bilddetektors (107) mit elektrischer Energie.

13. Dokumentenlesegerät (200) für ein Authentifikationsdokument (100), wobei das Authentifikationsdokument (100) einen Kartenkörper (101) mit einem lichttransparenten Fenster (103) aufweist, wobei ein Oberflächenbereich des lichttransparenten Fensters (103) eine Auflage (105) für einen Hautbereich (303) der Person bildet, wobei das lichttransparente Fenster (103) für eine Bildaufnahme des Hautbereichs (303) mit Beleuchtungslicht (305) durchleuchtbar ist, wobei das lichttransparente Fenster (103) einen Bilddetektor (107) für die Bildaufnahme des Hautbereichs (303) aufweist, und wobei das Dokumentenlesegerät (200) die folgenden Merkmale aufweist:
eine Auflage (201) zum Auflegen des Authentifikationsdokuments (100);
eine Beleuchtungseinrichtung (203), welche ausgebildet ist, das lichttransparentes Fenster (103) des Authentifikationsdokuments (100) mit Beleuchtungslicht (305) zu durchleuchten, **dadurch gekennzeichnet, dass** das Dokumentenlesegerät eine Kommunikationsschnittstelle (205) aufweist, welche ausgebildet ist, die Bildaufnahme eines Hautbereichs (303) der Person von dem Authentifikationsdokument (100) zu empfangen.

14. Dokumentenlesegerät (200) nach Anspruch 13, mit einem Prozessor (207), wobei der Prozessor (207) ausgebildet ist, in der empfangenen Bildaufnahme des Hautbereichs (303) ein biometrisches Merkmal der Person, insbesondere den Verlauf von Papillarleisten der Fingerbeeren oder einen Venenverlauf von Fingervenen der Person, zu erfassen.

15. Dokumentenlesegerät (200) nach Anspruch 14, wobei das Dokumentenlesegerät (200) einen Speicher (209) umfasst, in welchem Referenzmerkmale gespeichert sind, wobei der Prozessor (207) ausgebildet ist, das erfasste biometrische Merkmal der Person mit den im Speicher (209) gespeicherten Referenzmerkmalen zu vergleichen, um die Person zu authentifizieren.

16. Dokumentenlesegerät (200) nach einem der Ansprüche 13 bis 15, wobei das Dokumentenlesegerät (200) eine Bildkamera (211) umfasst, wobei die Bildkamera (211) ausgebildet ist, eine Bildaufnahme eines Merkmals des Authentifikationsdokuments (100) aufzunehmen, wobei das Dokumentenlesegerät (200) ferner eine Dokumentenauthentifizierungseinrichtung umfasst, welche ausgebildet ist, das Authentifikationsdokument (100) auf der Basis der Bildaufnahme des Merkmals zu authentifizieren.

17. Dokumentenlesegerät (200) nach einem der Ansprüche 13 bis 16, wobei die Kommunikationsschnittstelle (205) ausgebildet ist, ein Beleuchtungslichtsignal auszusenden, wobei das Beleuchtungslichtsignal einen Wellenlängenbereich des Beleuchtungslichts (305) angibt.

## Claims

1. An authentication document (100) for authenticating a person, having:
a card body (101) with a light-transparent window (103), wherein a surface region of the light-transparent window (103) forms a support (105) for a skin area (303) of the person, **characterized in that** the light-transparent window (103) may be irradiated with illumination light (305) for an image recording of the skin area (303); and
the light-transparent window (103) has an image detector (107) for the image recording of the skin area (303).

2. The authentication document (100) according to Claim 1, wherein the image detector (107) is situated, in particular embedded, in the light-transparent window (103).

3. The authentication document (100) according to one of the preceding claims, wherein the image detector (107) has a plurality of light sensors, in particular photodiodes, or a photodiode layer or a transistor layer.

4. The authentication document (100) according to one of the preceding claims, wherein the card body (101) has an opening, and wherein the light-transparent window (103) is situated in the opening in the card body (101), or wherein the card body (101) is transparent to light in the area of the light-transparent window (103).

5. The authentication document (100) according to one of the preceding claims, wherein the light-transparent window (103) is made of a transparent plastic, in particular polycarbonate, or a transparent lacquer layer, or glass.

6. The authentication document (100) according to one of the preceding claims, wherein the illumination light (305) has a wavelength range, in particular an infrared wavelength range, an ultraviolet wavelength range, or a white light wavelength range, and wherein the light-transparent window (103) is transparent to light in the wavelength range.

7. The authentication document (100) according to one of the preceding claims, wherein the surface region of the light-transparent window (103) includes or forms a lens, or wherein a lens layer is situated between the image detector (107) and the surface region, or wherein the image detector (107) is covered by a lens layer.

8. The authentication document (100) according to one of the preceding claims, having a communication interface (109), wherein the communication interface (109) is designed to transmit the image recording of the skin area (303) or an image section of the image recording of the skin area (303).

9. The authentication document (100) according to one of the preceding claims, wherein the authentication document (100) includes a processor (111), wherein the processor (111) is designed to detect in the image recording of the skin area (303) a biometric feature of the person, in particular a pattern of dermal ridges of fingertips or a vein pattern of finger veins of the person.

10. The authentication document (100) according to Claims 8 and 9, wherein the communication interface (109) is designed to receive an illumination signal, wherein the illumination signal indicates the wavelength range of the illumination light (305), and wherein the communication interface (109) is designed to control the processor (111) in order to detect the biometric feature by means of the illumination signal.

11. The authentication document (100) according to Claim 9 or 10, wherein the authentication document (100) includes a memory (117) in which reference features are stored, wherein the processor (111) is designed to compare the detected biometric feature to the reference features stored in the memory (117) in order to authenticate the person.

12. The authentication document (100) according to one of the preceding claims, having a power supply interface (113) for wirelessly, in particular inductively, supplying the image detector (107) with electrical power.

13. A document reading device (200) for an authentication document (100), wherein the authentication document (100) has a card body (101) with a light-transparent window (103), wherein a surface region of the light-transparent window (103) forms a support (105) for a skin area (303) of the person, wherein the light-transparent window (103) may be irradiated with illumination light (305) for an image recording of the skin area (303), wherein the light-transparent window (103) has an image detector (107) for the image recording of the skin area (303), and wherein the document reading device (200) has the following features:
a support (201) for placement of the authentication document (100) ;
an illumination device (203) that is designed to irradiate the light-transparent window (103) of the authentication document (100) with illumination light (305), **characterized in that** the document reading device has a communication interface (205) that is designed to receive the image recording of a skin area (303) of the person from the authentication document (100).

14. The document reading device (200) according to Claim 13, having a processor (207), wherein the processor (207) is designed to detect in the image recording of the skin area (303) a biometric feature of the person, in particular the pattern of dermal ridges of the fingertips or a vein pattern of finger veins of the person.

15. The document reading device (200) according to Claim 14, wherein the document reading device (200) includes a memory (209) in which reference features are stored, wherein the processor (207) is designed to compare the detected biometric feature of the person to the reference features stored in the memory (209) in order to authenticate the person.

16. The document reading device (200) according to one of Claims 13 to 15, wherein the document reading device (200) includes an image camera (211), wherein the image camera (211) is designed to record an image recording of a feature of the authentication document (100), wherein the document reading device (200) also includes a document authentication device that is designed to authenticate the authentication document (100) based on the image recording of the feature.

17. The document reading device (200) according to one of Claims 13 to 16, wherein the communication interface (205) is designed to transmit an illumination signal, wherein the illumination signal indicates a wavelength range of the illumination light (305).

## Revendications

1. Document d'authentification (100) pour authentifier une personne, comprenant :
un corps de carte (101) présentant une fenêtre transparente à la lumière (103), une zone de surface de la fenêtre transparente à la lumière (103) formant un support (105) pour une zone cutanée (303) de la personne,
**caractérisé en ce que** la fenêtre transparente à la lumière (103) peut être traversée par une lumière d'éclairage (305) pour une capture d'image de la zone cutanée (303) ; et
**en ce que** la fenêtre transparente à la lumière (103) présente un détecteur d'image (107) pour la capture d'image de la zone cutanée (303).

2. Document d'authentification (100) selon la revendication 1, dans lequel le détecteur d'image (107) est disposé, en particulier incorporé, dans la fenêtre transparente à la lumière (103).

3. Document d'authentification (100) selon l'une quelconque des revendications précédentes, dans lequel le détecteur d'image (107) présente une pluralité de capteurs de lumière, en particulier des photodiodes, ou une couche de photodiodes ou une couche de transistors.

4. Document d'authentification (100) selon l'une quelconque des revendications précédentes, dans lequel le corps de carte (101) présente un ajour et la fenêtre transparente à la lumière (103) est disposée dans l'ajour du corps de carte (101), ou dans lequel le corps de carte (101) est transparent à la lumière au niveau de la fenêtre transparente à la lumières (103).

5. Document d'authentification (100) selon l'une quelconque des revendications précédentes, dans lequel la fenêtre transparente à la lumière (103) est composée d'une matière plastique transparente, en particulier de polycarbonate, d'une couche de vernis transparent ou de verre.

6. Document d'authentification (100) selon l'une quelconque des revendications précédentes, dans lequel la lumière d'éclairage (305) présente une plage de longueurs d'onde, en particulier une plage de longueurs d'onde infrarouges, une plage de longueurs d'onde ultraviolettes ou une plage de longueurs d'onde de lumière blanche, et dans lequel la fenêtre transparente à la lumière (103) est transparente à la lumière dans la plage de longueurs d'onde de lumière blanche.

7. Document d'authentification (100) selon l'une quelconque des revendications précédentes, dans lequel la zone de surface de la fenêtre transparente à la lumières (103) comprend ou forme une lentille, ou dans lequel une couche lenticulaire est disposée entre le détecteur d'image (107) et la zone de surface, ou dans lequel le détecteur d'image (107) est recouvert d'une couche lenticulaire.

8. Document d'authentification (100) selon l'une quelconque des revendications précédentes, comprenant une interface de communication (109), dans lequel l'interface de communication (109) est réalisée pour émettre la capture d'image de la zone cutanée (303) ou une partie d'image de la capture d'image de la zone cutanée (303).

9. Document d'authentification (100) selon l'une quelconque des revendications précédentes, dans lequel le document d'authentification (100) comprend un processeur (111), le processeur (111) étant réalisé pour détecter sur la capture d'image de la zone cutanée (303) une particularité biométrique de la personne, en particulier un dessin de crêtes papillaires des pulpes de doigt ou un dessin de veine des veines de doigt de la personne.

10. Document d'authentification (100) selon la revendication 8 et 9, dans lequel l'interface de communication (109) est réalisée pour recevoir un signal de lumière d'éclairage, le signal de lumière d'éclairage indiquant la plage de longueurs d'onde de la lumière d'éclairage (305), et l'interface de communication (109) étant réalisée pour piloter le processeur (111) pour détecter la particularité biométrique par le signal de lumière d'éclairage.

11. Document d'authentification (100) selon la revendication 9 ou 10, dans lequel le document d'authentification (100) comprend une mémoire (117) dans laquelle sont stockées des particularités de référence, le processeur (111) étant réalisé pour comparer la particularité biométrique détectée à des particularités de référence stockées dans la mémoire (117) pour authentifier la personne.

12. Document d'authentification (100) selon l'une quelconque des revendications précédentes, comprenant une interface d'alimentation en énergie (113) pour une alimentation en énergie électrique du détecteur d'image (107) sans fil, en particulier par induction.

13. Appareil de lecture de document (200) pour un document d'authentification (100), dans lequel le document d'authentification (100) présente un corps de carte (101) avec une fenêtre transparente à la lumière (103), dans lequel une zone de surface de la fenêtre transparente à la lumière (103) forme un support (105) pour une zone cutanée (303) de la personne, dans lequel la fenêtre transparente à la lumière (103) peut être traversée par une lumière d'éclairage (305) pour une capture d'image de la zone cutanée (303), dans lequel la fenêtre transparente à la lumière (103) présente un détecteur d'image (107) pour la capture d'image de la zone cutanée (303), et dans lequel l'appareil de lecture de document (200) présente les particularités suivantes :
un support (201) pour poser le document d'authentification (100);
un dispositif d'éclairage (203) réalisé pour éclairer la fenêtre transparente à la lumière (103) du document d'authentification (100) par une lumière d'éclairage (305),
**caractérisé en ce que** l'appareil de lecture de document présente une interface de communication (205) réalisée pour recevoir du document d'authentification (100) la capture d'image d'une zone cutanée (303) de la personne.

14. Appareil de lecture de document (200) selon la revendication 13, comprenant un processeur (207), le processeur (207) étant réalisé pour détecter sur la capture d'image reçue de la zone cutanée (303) une particularité biométrique de la personne, en particulier le dessin de crêtes papillaires des pulpes de doigt ou un dessin de veines des veines de doigt de la personne.

15. Appareil de lecture de document (200) selon la revendication 14, dans lequel l'appareil de lecture de document (200) comprend une mémoire (209) dans laquelle sont stockées des particularités de référence, dans lequel le processeur (207) est réalisé pour comparer la particularité biométrique détectée de la personne à des particularités de référence stockées dans la mémoire (209) pour authentifier la personne.

16. Appareil de lecture de document (200) selon l'une quelconque des revendications précédentes 13 à 15, dans lequel l'appareil de lecture de document (200) comprend une caméra d'imagerie (211), la caméra d'imagerie (211) étant réalisée pour procéder à une capture d'image d'une particularité du document d'authentification (100), dans lequel l'appareil de lecture de document (200) comprend en outre un dispositif d'authentification de document réalisé pour authentifier le document d'authentification (100) sur la base de la capture d'image de la particularité.

17. Appareil de lecture de document (200) selon l'une quelconque des revendications 13 à 16, dans lequel l'interface de communication (205) est réalisée pour émettre un signal de lumière d'éclairage, le signal de lumière d'éclairage indiquant une plage de longueurs d'onde de la lumière d'éclairage (305).
